# EUROPÄISCHE PATENTSCHRIFT

(11) **EP 0 647 747 B1**
(45) Veröffentlichungstag und Bekanntmachung des Hinweises auf die Patenterteilung: **16.12.1998**
(21) Anmeldenummer: 94115314.0
(22) Anmeldetag: 29.09.1994
(51) Int. Cl.: E04D 3/36, E04F 13/08

(54) **Tragwerk für die Bedachung und/oder Aussenhaut-Beplankung von Gebäuden**
Supporting structure for the covering and/or the cladding of buildings
Structure porteuse pour la couverture et/ou le recouvrement extérieur des bâtiments

(30) Priorität: 05.10.1993 DE 9315037 U; 28.06.1994 DE 4422423
(43) Veröffentlichungstag der Anmeldung: 12.04.1995
(73) Patentinhaber: Wittenauer, Roman, D-77880 Sasbach (DE)
(72) Erfinder: Wittenauer, Roman, D-77880 Sasbach (DE)
(74) Vertreter: Allgeier, Kurt

(56) Entgegenhaltungen:
- WO-A-91/12392
- BE-A- 389 451
- DE-U- 9 104 370
- FR-A- 1 452 957
- FR-A- 2 220 645
- FR-A- 2 404 078
- FR-E- 87 956
- GB-A- 708 794
- US-A- 4 425 747

## Beschreibung

Die Erfindung betrifft ein Tragwerk für die Bedachung und/oder Aussenhaut-Beplankung von Gebäuden mit einer am Gebäude befestigten Trägeranordnung aus abstandhaltenden Tragflanschen mit zwei voneinander beabstandet parallellaufenden, beidseitig untergreifbaren, ebenen Tragschienen bildenden Längsstreifen, auf welche mit an ihren freien Enden angeformten Tragprofilen versehene, hochstehende Halteklippse aufweisende, mittels Profilführungen, deren Längsstreifen beidseitig umfassende und untergreifende Schiebestege aufsetzoder aufschiebbar sind,

Dabei kommen Profiltafeln bzw. Profilplanken zur Anwendung, die an dem zuvor am Gebäude angebrachten Tragwerk befestigt werden. Diese Profiltafeln oder -planken haben beispielsweise einen im wesentlichen U-förmigen Querschnitt, wobei der Boden dieses U-Profils zur Versteifung mit In Längsrichtung verlaufenden Rippen versehen sein kann und die freien Enden der Seitenschenkel nach aussen gerollt sind, so dass sich Jeweils ein teilkreisförmiger Wulst bildet. Bei der Montage umgreifen sich diese Wulste oder auch in anderer Weise ausgebildete überlappungen benachbarter Tafeln oder Planken einerseits gegenseitig und andererseits auch Trag- und Befestigungselemente, die von einem auf der abzudeckenden Fläche angebrachten Tragwerk abstehen.

Derartige Tragwerke sind bekannt. Beispielsweise zeigt die DE-U-91 04 370.0 ein Tragwerk, welches im wesentlichen aus beabstandet angeordneten Trägerschienen und auf diesen verschiebbaren Stützelementen besteht, auf denen sich die Beplankungsbahnen abstützen. Durch diese Verschlebbarkeit können die Stützelemente auf unterschiedliche Abstände der überlappungsstreifen oder -wulste der Beplankungsbahnen eingerichtet werden.

Eine weitere Veröffentlichung, die FR-A-2-220 645, zeigt Vorrichtungen für Tragwerke mit den eingangs genannten Merkmalen.

Aufgabe der vorliegenden Erfindung Ist es, ausgehend von der oben genannten Veröffentlichung, ein für unterschiedliche Anwendungen variierbares Tragwerk zu schaffen, das einfacher herzustellen und zu montieren ist.

Dies wird erfindungsgemäss dadurch erreicht, dass der eingangs erwähnte Schlebesteg eine zweiflügelige Stegplatte aufweist, von denen jeder der einander gegenüberliegenden Stegplattenflügel mit je einem Paar zum Umfassen und Untergreifen der Tragschiene geformten Profilführungen versehen ist, deren Richtungserstreckung gegeneinander um einen Winkel a zwischen 30 und 60 Grad verschwenkt ist, und von denen eines der Paare an gegenüberliegenden überstehenden Ansätzen angebracht ist, und dass die Stegplattenflügel durch einen hochstehenden Halteklipp verbunden sind.

Diese Ausbildungsweise nach der Erfindung vereinigt mehrere Vorteile In sich: Der Schlebesteg kann auf drei verschiedene Weisen montiert werden. Dabei kann der aufwärtsstehende Halteklipps entweder quer zur Richtung des Tragflansches oder in zwei verschiedenen Winkelrichtungen zum Tragflansch angeordnet sein. Dabel liegen die vier Profilführungen Immer paarweise an den beiden Seitenkanten der Tragschlene an. Stehen die einen einander gegenüberliegenden Profilführungen der Stegplattenflügel mit der Tragschiene In Eingriff, so steht der Halteklipp im rechten Winkel zur Trageschiene, stehen die anderen einander gegenüberliegenden Profilführungen der Stegplattenflügel mit der Tragschiene in Eingriff, so verläuft der Halteklipp diagonal zur Tragschiene. So besteht die Möglichkelt, bei Verwendung der gleichen Teile die Profiltafeln oder Profilplanken wahlweise im rechten Winkel oder diagonal an einer Gebäudefläche verlaufen zu lassen.

Das Tragprofil der Halteklippse weist nach einer erfindungsgemässen Ausführungsform im wesentlichen das Profil eines Drelecks mit abgerundeten Ecken auf, und seine Seltenflächen können mit Einschnürungen versehen sein. Der überlappungswulst einer zur montierenden Profiltafel oder Profilplanke kann dann in vorteilhafterweise das Tragprofil federnd über- bzw. umgreifen und auf der durch die Einschnürungen in den Seitenflächen entstehenden Tragflanken zur Auflage kommen. So entsteht eine sichere, belastbare und gegen das Eindringen von Feuchtigkeit dichte Verbindung zwischen benachbarten Profiltafeln oder Profilplanken und den Halteklippsen.

Die Ausführungsform des Schiebestegs nach der Erfindung mit der zweiflügeligen Stegplatte weist den weiteren Vortell auf, dass er wegen der einander gegenüberliegenden Stegplattenflügel nicht wie die bekannten Schiebestege am Anfangsteil der Tragschiene aufgefädelt und auf der gesamten Länge entlanggeschoben werden muss, sondern wegen des Abstandes der Profilführungen zum Umfassen und Untergreifen der Tragschiene voneinander kann der Schlebesteg von oben einfach auf die Tragschiene aufgesetzt oder aufgeschoben und durch Drehen, in der Regel um 45°, mit den Längsstreifen der Tragschlene verriegelt werden. Dieses Verriegeln kann durch Reibschluss bei entsprechender Bemessung der Profilführungen, oder durch Rastschluss, also formschlüssig, dadurch bewirkt werden, dass beabstandet voneinander an der Tragschiene oberflächlich.

Ausser durch Verklemmen oder Verpressen kann das Fixieren der Schiebestege auf der Tragschiene auch durch Verschrauben geschehen, und ferner auch durch Hammerschläge auf den Jeweils über die Tragschiene ragenden Ansatz der beiden Stegplattenflügel.

Weiterhin ist erfindungsgemäss vorgesehen, dass das Tragprofil der Halteklipse im wesesentlichen das Profil eines Dreiecks mit abgerundeten Ecken aufweist, und dass die Seitenflächen Einschnüren aufweisen.

Ausserdem erscheint vorteilhaft, wenn die Tragschiene mit ihren Längsstreifen durch einen Tragflansch mit wenigstens einem zu diesem winklig angeordneten Boden-Befestigungsflansch verbunden ist. Hierbei kann eine besonders günstige Ausbildung darin bestehen, dass die Tragschiene mit ihren Längsstreifen durch zwei beabstandete Tragflansche mit Jeweils einem zugehörigen, zu diesem winklig angeordneten Boden-Befestigungsflansch zu der Trägeranordnung R verbunden ist.

Bei den vorerwähnten Ausbildungsformen können der Tragflansch oder die beabstandeten Tragflansche und die Tragschiene mit ihren Längsstreifen aus einem ebenen Blechzuschnitt durch Abkanten hergestellt sein. So können der Tragflansch und die Tragschiene durch ein erstes rechtwinkliges Abkanten im oberen Bereich des vertikalen Tragflansches zu dem einen waagrechten Längsstreifen und durch ein zweites Abkanten um 180° zu dem zweiten waagrechten Längsstreifen gebildet sein. Durch weiteres Abkanten des oder der Tragflansche kann oder können auch der oder die Boden-Befestigungsflansche aus dem Blechzuschnitt geformt sein.

Jedoch kann als Trägeranordnung auch ein Norm-Doppel-T-Träger dienen, dessen Oberflansch als Tragschiene die beidseitigen Längsstreifen und dessen Unterflansch den Bodenbefestigungsflansch bilden.

In vorteilhafter Weise können die unterschiedlichen Anordnungen der Schiebestege wahlweise mit den unterschiedlichen Ausführungsformen der Trägeranordnung verwendet werden, sofern nur die Profilführungen der Stegplatten an die Längsstreifen der Tragschienen angepasst sind. Es ergeben sich so Variationsmöglichkeiten nach verschiedenen äusseren Gegebenheiten.

Die Erfindung wird im folgenden anhand der anhängenden Zeichnungen genauer beschrieben. Es zeigen
- Fig. 1: In perspektivischer Darstellung eine Trägeranordnung mit aufgeschobenem Schiebesteg mit querstehendem Halteklipp,
- Fig. 2: die Stirnansicht der Trägeranordnung mit aufgeschobenem Schiebesteg nach Fig. 1,
- Fig. 3: in perspektivischer Darstellung die Trägeranordnung und den Schiebesteg gemäss Fig. 1, wobei der Schiebesteg in seiner Stellung auf dem Träger erfindungsgemäss varriert ist, und der Halteklipp um 45° versetzt steht,
- Fig. 4: eine Draufsicht auf die Trägeranordnung mit aufgeschobenen Schiebesteg nach Fig. 3,
- Fig. 5: in perspektivischer Darstellung eine Ausführungsform einer als Abkantprofil hergestellten Trägeranordnung.

Die in Fig. 1 dargestellte Trägeranordnung kann aus einem ebenen Blechzuschnitt einstückig geformt werden. Durch ein erstes rechtwinkliges Abkanten im oberen Bereich entsteht der Tragflansch 2 und zunächst der eine waagrechte Längsstreifen 26a der Tragschiene 26 und durch ein zweites Abkanten um 180° der zweite waagrechte Längsstreifen 26b der Tragschiene 26. Durch ein weiteres rechtwinkliges Abkanten im unteren Bereich des Tragflansches 2 ergibt sich im Abstand zur Tragschiene 26 der waagrechte Boden-Befestigungsflansch 3.

Flg. 3 zeigt den Schiebesteg nach der Erfindung, der eine zweiflügelige Stegplatte auf, an deren einander gegenüberliegenden Stegplattenflügeln 34a, 34b je ein Paar Profilführungen 30a, 30b angeformt sind, die die Tragschiene 26 bzw. deren Längsstreifen 26a, 26b umfassen und untergreifen können. Die Profilführungen 30a, 30b jedes Stegplattenflügels 34a, 34b stehen dabei zueinander in einem Winkel a zwischen 30° und 60° verschwenkt (siehe dazu auch Fig. 4). Eines der Profilführungspaare 30b ist dabei an sich jeweils gegenüberliegenden, überstehenden, abgewinkelten Ansätzen 34a', 34b' der Stegplattenflügel 34a, 34b ausgebildet. Wie weiter unten noch genauer erläutert wird, steht entweder das eine Profilführungspaar 30a oder das andere 30b mit der Tragschiene 26 in Eingriff.

An den einander zugewandten Querseiten der Stegplattenflügel 34a, 34b sind durch Abkanten die Stützflanken 29 des Halteklipps 10a hochgezogen, die z.B. durch Schweissen miteinander verbunden sein können, und die so den Halteklipp 10 bilden, dessen oberes Ende zu einem Tragprofil 40 geformt ist. Wie aus der Darstellung ersichtlich ist, kann das Tragprofil 40 auch geschlossen sein.

Fig. 2 zeigt die Stirnansicht der Anordnung gemäss Fig. 1.

In Fig. 1 steht der Halteklipp 10 mit Tragprofil 40 im rechten Winkel zur Trägeranordnung, in dieser Richtung verlaufen dann auch die zu montierenden Profiltafeln oder Profilplanken. Fig. 3 zeigt eine Anordnung, die aus den gleichen Teilen besteht, wie die nach Fig. 1, jedoch mit dem Unterschied, dass der Halteklipp 10 samt Tragprofil 40 zur Trägeranordnung in einem Winkel von etwa 45° verläuft. Wie auch aus der Draufsicht auf die Anordnung gemäss Fig. 4 deutlich wird, wurde dies erreicht, Indem der Schiebesteg beim Aufsetzen oder Aufschieben auf die Tragschiene 26 um eben diese 45° gedreht wurde, wobei nun infolge der erfindungsgemässen Ausgestaltung des Schiebestegs und Insbesondere seiner zweiflügeligen Stegplatte 34a, 34b jeweils die Profilführung 30b der abgewinkelten Ansätze 34a', 34b' der Stegplatte 34a, 34b die Längsstreifen 26a, 26b der Tragschiene 26 umgreift und ein Teil der Stegplattenflügel 34a, 34b mit dem zuvor gemäss Fig. 3 mit der Tragschiene 26 in Eingriff stehenden Profilführungen 30a zunächst über die Tragschiene 26 hinausragt. Diese Anordnung erlaubt so die diagonale Verlegung der Profiltafeln oder Profilplanken an einer Gebäudefläche.

In der praktischen Anwendung müssen die Schiebestege auf der Tragschiene in ihrer Stellung fixiert, d.h. mit ihr verbunden werden; dies kann durch Verschrauben, aber auch durch Verklemmen oder Verpressen geschehen. Auch kann dies durch Hammerschläge auf den jeweils über die Tragschiene 26 hinausragenden Teil der Stegplattenflügel 34a, 34b geschehen.

Fig. 5 zeigt eine Ausbildung der Trägeranordnung, die ebenfalls aus einem Blechzuschnitt gefertigt ist und eine sich nach oben verjüngende Trapezform aufweist. Die Tragschiene 26 mit ihren Längsstreifen 26a, 26b ist dabei auch durch zwei beabstandete, einander zugeneigte Tragflansche 52 mit jeweils einem zugehörigen, zu diesem durch eine Abkantung A3 winklig angeordneten Boden-Befestigungsflansch 53 zu der Trägeranordnung verbunden. Die durch Abkanten aus dem Blechzuschnitt gebildeten Längsstreifen 26a, 26b der Tragschiene 26 sind an ihren Aussenkanten mit Einschnürungen 54 versehen, die von den Schlebestegen mit ihren Profilführungen 30 umfass- und untergreifbar sind.

## Patentansprüche

1. Tragwerk für die Bedachung und/oder Aussenhaut-Beplankung von Gebäuden mit einer am Gebäude befestigten Trägeranordnung aus abstandhaltenden Tragflanschen (2) mit zwei voneinander beabstandet parallellaufenden, beidseitig untergreifbaren, ebenen Tragschienen bildenden Längsstreifen (26a, 26b), auf welche mit an ihren freien Enden angeformten Tragprofilen (40) versehene, hochstehende Halteklippse (10) aufweisende, mittels Profilführungen (30a, 30b) deren Längsstreifen (26a, 26b) beidseitig umfassende und untergreifende Schiebestege aufsetz- oder aufschiebbar sind,
dadurch gekennzeichnet,
dass der Schiebesteg eine zweiflügelige Stegplatte aufweist, von denen jeder der einander gegenüberliegenden Stegplattenflügel (34a, 34b) mit je einem Paar zum Umfassen und Untergreifen der Tragschiene (26a, 26b) geformten Profilführungen (30a, 30b) versehen ist, deren Richtungserstreckung gegeneinander um einen Winkel α zwischen 30 und 60 Grad verschwenkt ist, und von denen eines der Paare (30b) an gegenüberliegenden überstehenden Ansätzen (34a' und 34b') angebracht ist, und dass die Stegplattenflügel (34a, 34b) durch einen hochstehenden Halteklipp (10) verbunden sind.

2. Tragwerk nach Anspruch 1, dadurch gekennzeichnet, dass das Tragprofil der Halteklipse (10) im wesesentlichen das Profil eines Dreiecks mit abgerundeten Ecken aufweist, und dass die Seitenflächen Einschnüren aufweisen.

3. Tragwerk nach Anspruch 1, dadurch gekennzeichnet, dass die Tragschiene (26) mit ihren Längsstreifen (26a, 26b) durch einen Tragflansch (2) mit wenigstens einem zu diesem winklig angeordneten Boden-Befestigungsflansch (3) zu der Trägeranordnung A verbunden ist.

4. Tragwerk nach Anspruch 1, dadurch gekennzeichnet, dass die Tragschiene (26) mit ihren Längsstreifen (26a, 26b) durch zwei beabstandete Tragflansche (52) mit jeweils einem zugehörigen, zu diesem winklig angeordneten Boden-Befestigungsflansch (53) zu der Trägeranordnung R verbunden ist.

5. Tragwerk nach Anspruch 3 oder 4, dadurch gekennzeichnet, dass der Tragflansch (2) oder die Tragflansche (52) und die Tragschiene (26) mit ihren Längsstreifen (26a, 26b) aus einem ebenen Blechzuschnitt durch Abkanten hergestellt sind.

6. Tragwerk nach Anspruch 5, dadurch gekennzeichnet, dass durch weiteres Abkanten (A3) des oder der Tragflansche (2, 52) aus dem Blechzuschnitt auch der oder die Boden-Befestigungsflansche (3, 53) geformt ist/sind.

## Claims

1. Supporting structure for the covering ad/or the cladding of buildings using an assembly of supports, fixed to the building, which consists of spacing supporting webs (2) comprising two paralleled longitudinal strips (26a, 26b), spaced from each other, grippable from below at both sides and forming flat supporting flanges onto which some sliding links can be set or slipped, the latter having high-standing clips (10) provided with supporting profiles (40), shaped at their free ends, said links embracing the longitudinal strips (26a, 26b) of the supporting flanges at both sides and gripping them from below using some profile guides (30a, 30b),
characterized in
that the sliding link shows a two-wing link plate and, further, that each one of link plate wings (34a, 34b), opposite to each other, has been provided with one pair each of profile guides (30a, 30b) to embrace and grip the supporting flange (26a, 26b) from below, the directions of said guides being swept by an angle 'a', between 30 and 60°, one against the other, and one pair of guides (30b) being located at opposite projections (34a', 34b') and, moreover, that the link plate wings (34a, 34b) have been attached by a high-standing clip (10).

2. Supporting structure according to claim 1, characterized
in that the supporting profile of the clips (10) essentially shows the profile of a triangle with rounded-off corners and, further, that the lateral faces have some neckings.

3. Supporting structure according to claim 1, characterized
in that the supporting flange (26) and its longitudinal strips (26a, 26b) have been attached to the assembly A by supporting web (2) having at least one lower fixing flange (3) arranged rectangular to this web.

4. Supporting structure according to claim 1, characterized
in that the supporting flange (26) and its longitudinal strips (26a, 26b) have been attached to the assembly R by two spaced supporting webs (52) with one pertaining lower fixing flange (53) each, arranged at a certain angle.

5. Supporting structure according to claim 3 or 4, characterized in that the supporting web (2) or the supporting webs (52) and the supporting flange (26) with its longitudinal strips (26a, 26b) have been made of plain sheet duly cut to size and folded.

6. Supporting structure according to claim 5, characterized
in that by further folding (A3) the supporting web(s) (2, 52), the lower fixing flange(s) (3, 53) has (have) also been made of plain sheet duly cut to size.

## Revendications

1. Structure porteuse pour la couverture et/ou le recouvrement extérieur des bâtiments avec un ensemble d'éléments fixé au bâtiment, ensemble comportant des âmes porteuses d'écartement (2), et deux bandes longitudinales (26a, 26b) disposées en parallèle et espacées l'une de l'autre, saisissables d'en bas des deux côtés et formant des ailes porteuses planes sur lesquelles pourront se placer ou glisser des traverses de glissement dont les bouts libres ont été munis des profils porteurs (40) façonnés, traverses ayant des éléments de fixation surélevés (10) qui, grâce à des guides profilés (30a, 30b) , embrassent et saisissent les bandes longitudinales (26a, 26b) d'en bas, bandes formant les ailes porteuses,
caractérisée par ce
que la traverse de glissement présente une plaque de traverse à deux ailettes et chacune des ailettes opposées (34a, 34b) a été pourvue d'une paire de guides profilés et façonnés (30a, 30b) pour embrasser et saisir l'aile porteuse (26a, 26b) d'en bas, guides dont les directions ont été orientées, l'une contre la autre, par un angle 'a' (entre 30 et 60°) et dont l'une des paires (30b) a été réalisée aux saillies opposées (34a' et 34b'), et en outre que les ailettes de plaque de traverse (34a, 34b) sont reliées par un élément de fixation surélevé (10).

2. Structure porteuse selon revendication 1, caractérisée
par ce que le profil porteur des éléments de fixation (10) correspond, essentiellement, au profil d'un triangle ayant des coins adoucis et que les faces latérales présentent des strictions.

3. Structure porteuse selon revendication 1, caractérisée
par ce que l'aile porteuse (26) avec ses bandes longitudinales (26a, 26b) a été reliée à l'ensemble d'éléments A par une âme porteuse (2) ayant, au moins, une seule semelle de fixation au sol (3) disposée perpendiculairement à cette âme.

4. Structure porteuse selon revendication 1, caractérisée
par ce que l'aile porteuse (26) comportant des bandes longitudinales (26a, 26b) a été reliée à l'ensemble d'éléments R par deux âmes porteuses (52) espacées avec chaque fois une semelle de fixation au sol (53) y appartenant et disposée à un angle déterminé à cette âme.

5. Structure porteuse selon revendication 3 ou 4, caractérisée par ce que l'âme porteuse (2) ou les âmes (52) et l'aile porteuse (26) comportant des bandes longitudinales (26a, 26b) ont été fabriquées d'une tôle plane coupée à dimension par repliage.

6. Structure porteuse selon revendication 5, caractérisée
par ce que grâce à un repliage supplémentaire (A3) de ou des âmes porteuses (2, 52), également la ou les semelles de fixation au sol (3, 53) a/ont été formée(s) de la tôle plane coupée à dimension.
